# FASCICULE DE BREVET EUROPEEN

(11) **EP 1 801 494 B1**
(45) Date de publication et mention de la délivrance du brevet: **14.01.2009**
(21) Numéro de dépôt: 06291949.3
(22) Date de dépôt: 15.12.2006
(51) Int. Cl.: F21V 19/00, F21S 8/10

(54) **Porte-lampe de projecteur équipé de griffes orientées tangentiellement par rapport à la paroi du porte-lampe**
Lampenträger für Scheinwerfer mit bezüglich der Lampenträger Wand tangentialen Kontaktkrallen
Lamp holder for a projector equipped with hooks placed tangential to the wall of the lamp holder

(30) Priorité: 20.12.2005 FR 0512982
(43) Date de publication de la demande: 27.06.2007
(73) Titulaire: VALEO VISION, 93012 Bobigny Cedex (FR)
(72) Inventeur: Maliar, Rémi, 59880 Saint Saulve (FR); Herbin, Cyril, 59530 Potelle (FR)

(56) Documents cités:
- DE-A1- 3 432 445
- FR-A- 2 435 664
- US-A- 5 895 113
- US-A1- 2005 111 230
- US-B1- 6 390 657
- US-B2- 6 474 856

## Description

L'invention concerne un porte-lampe de projecteur, notamment de véhicule automobile, qui est destiné à porter une lampe dont le culot est connecté à un connecteur à haute-tension.

L'invention concerne plus particulièrement un porte-lampe de projecteur, notamment de véhicule automobile, qui est destiné à porter une lampe dont le culot comporte des moyens pour le montage à baïonnette d'un connecteur à haute-tension, le porte-lampe comportant :
- un corps délimité radialement par une paroi globalement cylindrique tubulaire d'axe principal longitudinal réalisée en un matériau électriquement conducteur ;
- des moyens de fixation du culot de la lampe coaxialement dans le porte-lampe de manière que le corps du connecteur à haute-tension, lorsqu'il est monté sur la lampe, s'étende longitudinalement vers l'arrière depuis un bord d'extrémité arrière de la paroi du porte-lampe ;
- au moins une griffe qui est connectée électriquement à la paroi du porte-lampe et qui est destinée à être en contact avec le corps du connecteur à haute-tension, lorsqu'il est monté, de manière à décharger le porte-lampe qui est chargé électriquement par un champ électromagnétique émis par la lampe.

Dans les projecteurs utilisant une lampe à haute-tension, la lampe émet un champ électromagnétique qui charge le réflecteur du projecteur en électricité statique en augmentant son potentiel électrique. Pour éviter que le potentiel électrique n'augmente trop et provoque des étincelles, le réflecteur doit être relié électriquement à la masse du véhicule.

A cet effet, le porte-lampe est réalisé en un matériau conducteur d'électricité. Le porte-lampe est ensuite relié électriquement au corps du connecteur à haute-tension de la lampe qui est lui-même relié électriquement à la masse du véhicule. Pour relier électriquement le porte-lampe au corps du connecteur de la lampe, il est connu d'équiper le porte-lampe de griffes de contact.

On connaît déjà des porte-lampe de ce type, tel celui décrit dans le document US 2005/0111230 A. Le porte-lampe est généralement équipé de griffes qui s'étendent longitudinalement vers l'arrière en saillie par rapport au bord d'extrémité arrière du porte-lampe. Les griffes s'étendent ainsi en couronne sur au moins les trois-quart du pourtour du bord d'extrémité arrière.

Pour leur fixation sur le porte-lampe, les griffes sont généralement réalisées venues de matière avec un collier de serrage qui est serti autour de la paroi cylindrique externe du porte-lampe. Cette opération de sertissage des griffes sur le porte-lampe constitue une opération supplémentaire dans le processus d'assemblage, consommatrice de temps, coûteuse, et susceptible de générer des rebuts.

Cependant, une telle conception rend mal aisé le montage de la lampe sur le porte-lampe. En effet, dans cette disposition, les griffes bouchent en partie l'orifice arrière du porte-lampe dans lequel la lampe doit être insérée. Il est notamment nécessaire d'écarter les griffes pour insérer la lampe, puis actionner les moyens de fixation de la lampe dans le porte-lampe. Cette opération nécessite notamment que l'opérateur utilise ses deux mains pour monter la lampe et que l'opérateur puisse avoir accès visuellement au porte-lampe pour guider ses gestes.

De plus, dans cette disposition, l'encombrement des griffes vers l'arrière est susceptible de poser des problèmes pour l'agencement du porte-lampe dans le moteur.

En outre, la fixation à baïonnette du connecteur sur la lampe, et notamment le mouvement de pivotement autour de l'axe principal du porte-lampe, nécessite un effort relativement important du fait que les griffes frottent sur la paroi externe du corps du connecteur sans pouvoir s'écarter automatiquement.

L'invention propose donc de résoudre ces problèmes en proposant un porte-lampe du type décrit précédemment, caractérisé en ce que la griffe s'étend selon une direction tangentielle par rapport à la paroi du porte-lampe et perpendiculaire par rapport à l'axe principal longitudinal.

Selon d'autres caractéristiques de l'invention :
- la griffe est portée par un tronçon d'extrémité arrière d'un doigt longitudinal qui est fixé à une face externe de la paroi du porte-lampe et qui s'étend en saillie par rapport au bord d'extrémité arrière de la paroi du porte-lampe ;
- la griffe s'étend depuis le doigt selon une direction tangentielle par rapport à la paroi du porte-lampe dans le sens du mouvement de pivotement pour le montage à baïonnette du connecteur à haute-tension ;
- le porte-lampe comporte une pluralité de griffes qui sont portées par au moins un doigt ;
- les griffes sont agencées sur le tronçon d'extrémité arrière du doigt longitudinalement l'une derrière l'autre et parallèlement entre elles de manière à former un peigne ;
- les griffes sont déformables élastiquement en flexion selon une direction radiale par rapport à l'axe principal du porte-lampe ;
- la fixation du doigt sur la paroi du porte-lampe est réalisée au moyen d'une bride de fixation ;
- la fixation du doigt sur la paroi du porte-lampe est réalisée par emboîtement élastique du tronçon d'extrémité avant du doigt dans un logement de forme complémentaire ;
- le logement est formé d'au moins un cavalier qui est agencé sur la face cylindrique externe de la paroi du porte-lampe de manière que le tronçon d'extrémité avant du doigt soit monté selon un mouvement de coulissement longitudinal d'arrière en avant entre la face cylindrique externe du porte-lampe et le cavalier ;
- le tronçon d'extrémité avant du doigt comporte un ergot qui s'étend radialement de manière à être reçu par déformation élastique dans un jour associé qui est porté par la paroi du porte-lampe pour bloquer le coulissement du doigt vers l'arrière ;
- le jour est porté par le cavalier ;
- le tronçon d'extrémité avant du doigt comporte une face d'épaulement radiale qui est destinée à être en contact avec une face en vis-à-vis du cavalier pour bloquer le coulissement vers l'avant du doigt ;
- le porte-lampe est du type dans lequel la lampe est destinée à être introduite d'arrière vers l'avant coaxialement à la paroi du porte-lampe jusqu'à ce que le culot soit en butée contre une face d'épaulement radiale du porte-lampe, et du type dans lequel les moyens de fixation du culot de la lampe comportent deux bras parallèles qui s'étendent dans un plan radial à l'intérieur du porte-lampe et qui sont montés pivotant autour d'un axe transversal commun qui est agencé sensiblement tangentiellement à la paroi du porte-lampe, entre une position avant et une position arrière, les bras étant montés articulés par rapport à l'axe de pivotement entre une première position fermée dans laquelle les extrémités libres des bras sont rapprochées l'une de l'autre et une deuxième position ouverte dans laquelle les extrémités libres des bras sont écartées l'une de l'autre vers laquelle ils sont rappelés élastiquement de manière que dans une position fermée avant de blocage les bras bloquent le culot de lampe contre la face d'épaulement du porte-lampe, et que dans une position ouverte arrière de libération, le culot soit susceptible de coulisser longitudinalement vers l'arrière, la rotation des bras autour de l'axe de pivotement vers l'arrière étant limitée par une butée, caractérisé en ce que la butée est réalisée venue de matière avec la paroi du porte-lampe ;
- la butée est réalisée par la lèvre arrière d'une lumière réalisée dans la paroi cylindrique du porte-lampe ;
- la lumière est réalisée au voisinage de l'extrémité libre des bras ;
- l'axe de pivotement commun est réalisé venu de matière avec les bras.

D'autres caractéristiques et avantages apparaîtront au cours de la lecture de la description détaillée qui va suivre pour la compréhension de laquelle on se reportera aux dessins annexés parmi lesquels :
- la figure 1 est une vue en perspective éclatée qui représente un projecteur de véhicule automobile comportant un réflecteur et un porte-lampe réalisé selon les enseignements l'invention dans lequel est montée une lampe équipée d'un connecteur à haute-tension ;
- la figure 2 est une vue de détail à plus grande échelle qui représente un doigt du porte-lampe de la figure 1 portant des griffes ;
- la figure 3 est une vue en perspective qui représente le porte-lampe de la figure 1 comportant deux doigts équipés de griffes et comportant des moyens de fixation de la lampe ;
- la figure 4 est une vue de dessus du porte-lampe de la figure 3, les moyens de fixation de la lampe étant en position ouverte.

Pour la suite de la description, on adoptera à titre non limitatif des orientations longitudinale, verticale et transversale indiquées par le trièdre L, V, T de la figure 1. L'orientation longitudinale est dirigée d'arrière en avant selon la direction indiquée par la flèche "L" du trièdre.

Par la suite, des éléments similaires, analogues ou identiques seront désignés par des mêmes numéros de référence.

On a représenté à la figure 1 un projecteur 10 de véhicule automobile. Le projecteur 10 comporte un réflecteur 12 et un porte-lampe 14.

Le réflecteur 12 a ici une forme de dôme ouvert longitudinalement vers l'avant. Le réflecteur 12 comporte ici un axe optique longitudinal "A". Le sommet d'extrémité arrière du réflecteur 12 comporte un orifice 16 de passage d'une lampe 18.

Le porte-lampe 14 comporte un corps de forme globalement tubulaire cylindrique d'axe principal longitudinal "A" et il est délimité radialement par une paroi 24 globalement cylindrique.

Pour la suite de la description, les orientations radiales seront toutes définies par rapport à l'axe principal "A" du porte-lampe 14. Ainsi, un plan radial sera orthogonal à l'axe principal "A". On définit de plus, des orientations tangentielles qui s'étendent dans un plan radial de manière tangente à la paroi cylindrique 24 du porte-lampe 14.

Un tronçon d'extrémité avant 20 du porte-lampe 14 est conformé de manière à pouvoir être inséré longitudinalement vers l'avant dans l'orifice arrière 16 du réflecteur 12, puis fixé lors d'une opération de montage du porte-lampe 14. La paroi 24 du porte-lampe 14 est alors en contact électrique avec le réflecteur 12.

Lorsque le porte-lampe 14 est monté dans le réflecteur 12, un tronçon d'extrémité arrière 22 du porte-lampe 14 fait saillie longitudinalement vers l'arrière par rapport au réflecteur 12.

La paroi cylindrique 24 du tronçon d'extrémité arrière 22 du porte-lampe 14 comporte une face cylindrique externe. Le tronçon d'extrémité arrière 22 est délimité longitudinalement vers l'arrière par un bord circulaire d'extrémité arrière 26.

La lampe 18 est ici une lampe à arc qui est destinée à être montée dans le porte-lampe 14. La lampe 18 comporte un bulbe cylindrique avant 27 qui est fixé dans un culot arrière 30 axisymétrique par rapport à l'axe principal "A". Le culot arrière 30 comporte une collerette radiale de diamètre supérieur à celui du bulbe 27.

L'extrémité arrière du culot arrière 30 comporte des moyens de connexion électrique à un connecteur à haute-tension 32 de manière à être alimentée en électricité.

Le connecteur à haute-tension 32 comporte des moyens de connexion complémentaires de ceux du culot 30 qui sont agencés à l'avant du corps du connecteur à haute-tension 32.

De manière connue, pour le montage du connecteur à haute-tension 32 sur le culot 30 de la lampe 18, le culot 30 de la lampe 18 comporte des premiers moyens de montage à baïonnette qui coopèrent avec des deuxièmes moyens de montage à baïonnette portés par le connecteur à haute-tension 32. Dans l'exemple représenté à la figure 1, le culot 30 de la lampe 18 comporte des ergots radiaux qui coopèrent avec des rainures en forme de "L" (non représentées) portées par le connecteur 32.

Le porte-lampe 14 comporte une face d'épaulement radiale interne 28 qui sépare le tronçon d'extrémité avant 20 du tronçon d'extrémité arrière 22. La face d'épaulement 28 est dimensionnée de manière que le bulbe 27 de la lampe 18 puisse passer longitudinalement vers le tronçon avant 20 à travers le porte-lampe 14 mais de manière que la collerette du culot 30 vienne en butée contre la face d'épaulement 28.

Le porte-lampe 14 comporte aussi des moyens de fixation du culot 30 de la lampe 18 en position montée qui seront décrits plus en détail par la suite.

Lors du montage de la lampe 18 dans le porte-lampe 14, la lampe 18 est insérée coaxialement d'arrière en avant à l'intérieur du porte-lampe 14, le bulbe 27 étant dirigé vers l'avant, jusqu'à ce que le culot 30 soit en butée contre la face d'épaulement 28. La lampe 18 est ensuite fixée au porte-lampe 14à l'aide du ressort 58. Le culot 30 de la lampe 18 est ainsi logé à l'intérieur du tronçon d'extrémité arrière 22 du porte-lampe 14, tandis que le bulbe 27 fait saillie longitudinalement vers l'avant par rapport au porte-lampe 14 à l'intérieur du réflecteur 12.

Le connecteur à haute-tension 32 est ensuite monté sur le culot 30 de la lampe 18 après que la lampe 18 ait été montée dans le porte-lampe 14.

Lors de l'opération de montage du connecteur 32, le culot 30 est inséré axialement dans les moyens de connexion avant du connecteur à haute-tension 32, puis le connecteur 32 est fixé au culot 30 par pivotement autour de l'axe principal "A", par exemple par pivotement d'un quart de tour dans le sens horaire.

Afin de connecter électriquement le porte-lampe 14 au corps du connecteur 32, le porte-lampe 14 est équipé de griffes 34 qui sont agencées de manière à être en contact avec une portion 43 du corps du connecteur 32 dite portion de contact 43.

Les griffes 34 sont plus particulièrement en contact avec une portion 43 de surface externe du connecteur 32 qui est réalisée en un matériau conducteur d'électricité et qui est reliée électriquement à la masse du véhicule.

Selon les enseignements de l'invention, les griffes 34 sont portées par des doigts longitudinaux 36 et elles s'étendent selon une direction tangentielle par rapport à la paroi cylindrique 24 du tronçon d'extrémité arrière 22 du porte-lampe 14.

Le porte-lampe 14 comporte ici deux doigts 36 qui portent chacun trois griffes 34. Dans l'exemple représenté sur les figures, les doigts 36 sont agencés en deux points diamétralement opposés du porte-lampe 14. Selon le type de connecteur utilisé, ils peuvent bien sûr être disposés sur le tronçon 22 dans une configuration différente, non symétrique. Ceci présente l'avantage d'une plus grande souplesse dans la conception du porte-lampe selon l'invention.

Chaque doigt 36 comporte un tronçon d'extrémité avant 38 qui est fixé contre la face cylindrique externe de la paroi 24 du porte-lampe 14. Chaque doigt 36 comporte aussi un tronçon d'extrémité arrière 40 qui s'étend longitudinalement vers l'arrière en saillie par rapport au bord d'extrémité arrière 26 du porte-lampe 14, et qui porte les griffes 34.

Le doigt 36 et les griffes 34 sont réalisés en un matériau conducteur d'électricité tel que du cuivre.

Avantageusement, les griffes 34 et le doigt 36 qui les portent sont réalisés venus de matière.

Les griffes 34 s'étendent ici depuis le doigt 36 selon une direction tangentielle qui est orientée selon le sens de pivotement pour le montage à baïonnette du connecteur à haute-tension 32. Les griffes 34 portées par un doigt 36 sont agencées parallèlement l'une à l'autre et longitudinalement l'une derrière l'autre de manière que le tronçon d'extrémité arrière 40 et les griffes 34 forment un peigne, comme représenté à la figure 2.

Chaque griffe 34 comporte un tronçon d'extrémité libre 42 incurvé de manière que la face convexe des griffes 34 soit dirigée vers l'axe principal "A" du porte-lampe 14. Ces tronçons incurvés 42 sont destinés à être en contact électrique avec la portion de contact 43 du connecteur à haute-tension 32 monté.

La portion de contact 43 de la surface externe du corps du connecteur qui est en vis-à-vis des griffes 34 a une forme cylindrique de manière que le tronçon incurvé 42 des griffes 34 glisse sur le corps du connecteur 32 lors de son pivotement.

Les griffes 34 sont déformables élastiquement en flexion selon une direction radiale de manière que, lors du pivotement du connecteur pour son montage ou son démontage à baïonnette, les griffes 34 soient susceptibles de fléchir pour faciliter le pivotement. Les tronçons incurvés 42 guident ainsi les griffes 34 en flexion à la manière d'une came contre un suiveur de came.

L'élasticité des griffes 34 permet notamment de diminuer la force de frottement des griffes 34 contre le corps du connecteur 32.

De plus et à titre non limitatif, la portion de contact 43 du corps du connecteur 32 peut aussi comporter des moyens d'indexation angulaire en relief, par exemple des bossages, dans lesquels les tronçons incurvés 42 des griffes 34 peuvent venir s'emboîter en position montée du connecteur 32.

Le tronçon d'extrémité avant 38 du doigt 36 est plaqué contre la face cylindrique externe de la paroi 24 du porte-lampe 14 de manière à être en contact électrique avec la paroi 24 du porte-lampe 14.

La fixation du doigt 36 sur la paroi cylindrique 24 du tronçon d'extrémité arrière 22 du porte-lampe 14 est réalisée par emboîtement élastique du tronçon d'extrémité avant 38 du doigt 36 dans un logement de formes complémentaires porté par le porte-lampe 14.

Le logement est ici formé d'un premier cavalier arrière 44 et d'un deuxième cavalier avant 44 qui sont agencés longitudinalement l'un derrière l'autre sur la face cylindrique externe de la paroi 24 du porte-lampe 14 de manière que le tronçon d'extrémité avant 38 du doigt 36 soit monté selon un mouvement de coulissement longitudinal d'arrière en avant entre la face cylindrique externe de la paroi 24 du porte-lampe 14 et les cavaliers 44.

Les cavaliers 44 sont ici réalisés par découpage et emboutissage de la paroi 24 du porte-lampe 14.

Le tronçon d'extrémité avant 38 du doigt 36 comporte une face d'épaulement radiale 46 qui est destinée à être en contact avec un bord d'extrémité arrière 48 en vis-à-vis du cavalier arrière 44 pour bloquer le coulissement vers l'avant du doigt 36. La face d'épaulement 46 est ici portée par deux pattes latérales opposées 50 qui s'étendent perpendiculairement au doigt 36.

Le tronçon d'extrémité avant 38 du doigt 36 comporte aussi un ergot 52 qui s'étend radialement vers l'extérieur de manière à être reçu par déformation élastique dans un jour 54 associé porté par le porte-lampe 14 pour bloquer la coulissement du doigt 36 vers l'arrière. Le jour 54 est ici délimité longitudinalement vers l'avant et vers l'arrière par les deux cavaliers 44.

Le doigt 36 est ainsi bloqué longitudinalement en position montée par la face d'épaulement 46 et par l'ergot 52.

Selon une variante non représentée de l'invention, le jour 52 peut être réalisé dans la face cylindrique externe de la paroi 24 du porte-lampe 14, et l'ergot 52 peut alors s'étendre radialement vers l'intérieur du porte-lampe 14.

Selon une variante non représentée des moyens de fixation du doigt 36, la fixation du doigt 36 sur la paroi 24 du porte-lampe 14 est réalisée au moyen d'une bride de fixation qui est serrée ou sertie autour de la face cylindrique externe de la paroi 24 du tronçon d'extrémité arrière 22 du porte-lampe 14.

La portion de contact 43 cylindrique du corps du connecteur à haute-tension 32 ayant un diamètre supérieur à celui du tronçon d'extrémité arrière 22 du porte-lampe 14, le doigt 36 comporte ici un tronçon intermédiaire incliné 56 de manière que le tronçon d'extrémité arrière 40 du doigt 36 soit décalé radialement vers l'extérieur par rapport au tronçon d'extrémité avant 38 du doigt 36 afin que les griffes 34 d'un doigt 36 soient suffisamment écartées des griffes 34 de l'autre doigt 36 pour permettre le passage du corps du connecteur à haute-tension 32. Le décalage vers l'extérieur du tronçon d'extrémité arrière 40 par rapport au tronçon d'extrémité avant 38 du doigt 36 sera bien sûr fonction du type de connecteur haute tension utilisé.

Pour augmenter la rigidité du doigt 36, le doigt 36 comporte une nervure longitudinale qui s'étend depuis le tronçon d'extrémité avant 38 jusqu'au tronçon d'extrémité arrière 40 en longeant le tronçon intermédiaire 56. Ainsi, seules les griffes sont susceptibles de se déformer lors de l'opération de montage du connecteur à haute-tension 32, tandis que les doigts 36 ne sont pas déformés.

Selon un autre aspect de l'invention qui est représenté aux figures 3 et 4, le porte-lampe 14 comporte aussi des moyens pour fixer la lampe 18 sur le porte-lampe 14. Plus particulièrement, le porte-lampe 14 comporte un ressort 58 qui comporte un axe transversal de pivotement 60 qui est reçu dans une charnière 62 du porte-lampe 14 de manière que l'axe de pivotement 60 s'étende sensiblement tangentiellement par rapport à la paroi cylindrique 24 du porte-lampe 14.

Le ressort 58 comporte aussi deux bras 64 qui s'étendent symétriquement par rapport à un plan médian de l'axe de pivotement 60 depuis les extrémités de l'axe de pivotement 60 dans un plan sensiblement radial par rapport à l'axe principal "A" en traversant l'espace circulaire intérieur délimité radialement par la paroi cylindrique 24 du porte-lampe 14. Chaque bras comporte ainsi une première extrémité de liaison 66 avec l'axe de pivotement 60 et une deuxième extrémité libre 68.

Les bras 64 sont réalisés venus de matière avec l'axe de pivotement 60, de préférence par pliage d'un fil réalisé en un matériau métallique ayant des propriétés élastiques.

Ainsi, l'extrémité de liaison 66 de chaque bras 64 avec l'axe de pivotement 60 est déformable élastiquement en flexion de manière que les bras 64 puissent être commandés entre une position fermée dans laquelle les extrémités libres 68 sont rapprochées l'une de l'autre et dans une position ouverte dans laquelle les extrémités libres 68 sont écartées l'une de l'autre et vers laquelle les bras 64 sont rappelés élastiquement.

A cet effet, les extrémités libres 68 des bras 64 sont conformées de manière à pouvoir être pincées entre deux doigts d'un opérateur.

Comme représenté en traits interrompus aux figures 3 et 4, lorsque les bras 64 du ressort 58 sont en position fermée, le culot 30 de la lampe 18 est susceptible d'être bloqué en position de butée contre la face d'épaulement 28 du porte-lampe 14 par les bras 64 qui appuient sur la face arrière de la collerette du culot 30.

Comme représenté en traits pleins aux figures 3 et 4, dans leur position ouverte, les bras sont agencés latéralement de part et d'autre du culot 30 de manière à permettre le coulissement longitudinal de la lampe 18 vers l'arrière par rapport au porte-lampe 14.

Par ailleurs, la paroi cylindrique 24 du tronçon d'extrémité arrière 22 du porte-lampe 14 comporte une lumière 70 qui est agencée de manière diamétralement opposée à la charnière 64. La lumière 70 est par exemple obtenue par découpage de la paroi 24. La lumière 70 est destinée à permettre le passage des extrémités libres 68 des bras 64 à travers la paroi 24 du porte-lampe 14 vers l'extérieur.

La lumière 70 est délimitée latéralement par deux bords longitudinaux latéraux 71 et longitudinalement par un bord avant et un bord arrière 75.

Chaque bord latéral 71 comporte un premier cran avant 72 et un deuxième cran arrière 74 qui sont formés dans la paroi cylindrique 24 du porte-lampe 14 et qui sont destinés à recevoir un bras associé. Le cran avant 72, respectivement arrière 74, d'un bord latéral 71 est agencé en vis-à-vis du cran avant 72, respectivement arrière 74, du bord latéral 71 opposé.

Le cran avant 72 est moins profond que le cran arrière 74. Le cran avant 72 est destiné à bloquer les bras 64 dans leur position fermée tandis que le deuxième cran arrière est destiné à bloquer les bras en position ouverte.

Pour le passage des bras 64 d'un cran à l'autre, le ressort 58 pivote autour de son axe de pivotement 60 ainsi les bras sont montées mobiles entre une position avant fermée pour le blocage de la lampe 18 en position montée, et une position arrière fermée pour le démontage de la lampe 18.

En position arrière ouverte, le pivotement des bras autour de l'axe de pivotement 60 est bloqué dans les deux sens par les lèvres avant et arrière du cran arrière 74.

De même en position avant fermée, le pivotement des bras autour de l'axe de pivotement 60 est bloqué dans les deux sens par les lèvres avant et arrière du cran avant 72.

Pour le montage des bras 64 dans la lumière 70, une fente longitudinale 76 est réalisée dans la paroi 24 entre le bord d'extrémité arrière 26 du porte-lampe 14 et le bord arrière 75 de la lumière 70. La fente 76 est plus particulièrement agencée au centre du bord arrière 75 de la lumière 70.

La fente inférieure de montage 76 a une largeur inférieure à la largeur du bord arrière 75 de la lumière 70, de manière que lors du passage des bras 64 depuis leur position avant fermée vers leur position arrière ouverte, le pivotement des bras 64 autour de l'axe de pivotement 60 vers l'arrière soit limité par la portion de bord arrière 75 qui est agencée entre la fente 76 et le cran 74.

De plus, la fente a une largeur telle qu'un seul bras à la fois puisse passer à travers la fente 76.

Ainsi, la lèvre arrière des crans arrière 74 et le bord arrière 75 de la lumière 70 forment des butées qui sont aptes à limiter le pivotement vers l'arrière des bras 64 par rapport à l'axe de pivotement 60 pour éviter que les bras n'encombrent l'espace situé à l'arrière du porte-lampe 14 lorsque le ressort 58 est dans sa position ouverte, et éviter ainsi que les bras 64 ne constituent une gêne dans cette position ouverte.

De plus, les extrémités libres 68 des bras 64 étant maintenues dans des positions déterminées par les crans avant 72 et arrière 74, un opérateur peut effectuer l'opération de montage et de démontage d'une seule main sans forcément voir le porte-lampe 14.

Avantageusement, le bord d'extrémité arrière 26 du porte-lampe 14 est biseauté de part et d'autre de la fente 76 de manière à guider les bras 64 vers la fente 76 lors du montage du ressort 58 sur le porte-lampe 14.

Lors du montage de la lampe 18 dans le porte-lampe 14, le ressort 58 est en position arrière écartée. La lampe 18 est ensuite insérée longitudinalement d'arrière en avant à l'intérieur du porte-lampe 14, bulbe 27 vers l'avant.

Puis, lorsque le culot 30 est en butée contre la face d'épaulement 28, le ressort 58 est commandé vers sa position fermée avant de manière que la lampe 18 soit fixée dans le porte-lampe 14. Les extrémités libres 68 des bras 64 sont pincées par un opérateur de manière que chacun des bras 64 sorte du cran arrière 74 associé.

Les bras 64 sont alors libres de pivoter autour de l'axe de pivotement 60 vers l'avant. Leur pivotement vers l'arrière est en effet limité par le bord arrière 75 de la lumière 70. Lorsque les bras 64 sont en face des crans avant 72, l'opérateur relâche son effort de pincement et les bras s'écartent élastiquement vers leur position fermée en pénétrant dans le cran avant 72 associé.

Ensuite, le connecteur à haute-tension 32 est monté sur la lampe 18. Dans un premier temps le connecteur 32 est positionné contre le culot 30 de la lampe 18 par coulissement longitudinal d'arrière en avant du connecteur 32 par rapport au culot 30. La portion de contact 43 du corps du connecteur 32 est ainsi en contact avec les griffes 34.

Dans un deuxième temps, le connecteur 32 est pivoté autour de l'axe principal "A" par rapport au culot 30. La portion de contact 43 du corps du connecteur 32 glisse contre le tronçon incurvé 42 des griffes 34, en les soulevant éventuellement radialement de manière automatique lorsque la surface externe du corps du connecteur 32 présente des reliefs ou des imperfections.

## Revendications

1. Porte-lampe (14) de projecteur (10), notamment de véhicule automobile, qui est destiné à porter une lampe (18) dont le culot (30) comporte des moyens pour le montage à baïonnette d'un connecteur à haute-tension (32), le porte-lampe (14) comportant :
- un corps délimité radialement par une paroi (24) globalement cylindrique tubulaire d'axe principal longitudinal (A) réalisée en un matériau électriquement conducteur ;
- des moyens de fixation (58) du culot (30) de la lampe (18) coaxialement dans le porte-lampe (14) de manière que le corps (43) du connecteur à haute-tension (32), lorsqu'il est monté sur la lampe (18), s'étende longitudinalement vers l'arrière depuis un bord d'extrémité arrière (26) de la paroi (24) du porte-lampe (14) ;
- au moins une griffe (34) qui est connectée électriquement à la paroi (24) du porte-lampe (14) et qui est destinée à être en contact avec le corps (43) du connecteur à haute-tension (32), lorsqu'il est monté, de manière à décharger le porte-lampe qui est chargé électriquement par un champ électromagnétique émis par la lampe ;
**caractérisé en ce que** la griffe (34) s'étend selon une direction tangentielle par rapport à la paroi (24) du porte-lampe (14) et perpendiculaire par rapport à l'axe principal longitudinal (A).

2. Porte-lampe (14) selon la revendication précédente, **caractérisé en ce que** la griffe (34) est portée par un tronçon d'extrémité arrière (40) d'un doigt (36) longitudinal qui est fixé à une face externe de la paroi (24) du porte-lampe (14) et qui s'étend en saillie par rapport au bord d'extrémité arrière (26) de la paroi (24) du porte-lampe (14).

3. Porte-lampe (14) selon la revendication précédente, **caractérisé en ce que** la griffe (34) s'étend depuis le doigt (36) selon une direction tangentielle par rapport à la paroi (24) du porte-lampe (14) dans le sens du mouvement de pivotement pour le montage à baïonnette du connecteur à haute-tension (32).

4. Porte-lampe (14) selon la revendication précédente, **caractérisé en ce qu'**il comporte une pluralité de griffes (34) qui sont portées par au moins un doigt (36).

5. Porte-lampe (14) selon la revendication précédente, **caractérisé en ce que** les griffes (34) sont agencées sur le tronçon d'extrémité arrière (40) du doigt (36) longitudinalement l'une derrière l'autre et parallèlement entre elles de manière à former un peigne.

6. Porte-lampe (14) selon l'une quelconque des revendications précédentes, **caractérisé en ce que** les griffes (34) sont déformables élastiquement en flexion selon une direction radiale par rapport à l'axe principal (A) du porte-lampe (14).

7. Porte-lampe (14) selon l'une quelconque des revendications 2 à 6, **caractérisé en ce que** la fixation du doigt (36) sur la paroi (24) du porte-lampe (14) est réalisée au moyen d'une bride de fixation.

8. Porte-lampe (14) selon l'une quelconque des revendications 2 à 6, **caractérisé en ce que** la fixation du doigt (36) sur la paroi (24) du porte-lampe (14) est réalisée par emboîtement élastique du tronçon d'extrémité avant (38) du doigt (36) dans un logement de forme complémentaire.

9. Porte-lampe (14) selon la revendication précédente, **caractérisé en ce que** le logement est formé d'au moins un cavalier (44) qui est agencé sur la face cylindrique externe de la paroi (24) du porte-lampe (14) de manière que le tronçon d'extrémité avant (38) du doigt (36) soit monté selon un mouvement de coulissement longitudinal d'arrière en avant entre la face cylindrique externe (24) du porte-lampe (14) et le cavalier (44).

10. Porte-lampe (14) selon la revendication précédente, **caractérisé en ce que** le tronçon d'extrémité avant (38) du doigt (36) comporte un ergot (52) qui s'étend radialement de manière à être reçu par déformation élastique dans un jour (54) associé qui est porté par la paroi (24) du porte-lampe (14) pour bloquer le coulissement du doigt (36) vers l'arrière.

11. Porte-lampe (14) selon la revendication précédente, **caractérisé en ce que** le jour (54) est porté par le cavalier (44).

12. Porte-lampe (14) selon l'une quelconque des revendications 9 ou 10, **caractérisé en ce que** le tronçon d'extrémité avant (38) du doigt (36) comporte une face d'épaulement radiale (46) qui est destinée à être en contact avec une face (48) en vis-à-vis du cavalier (44) pour bloquer le coulissement vers l'avant du doigt (36).

13. Porte-lampe (14) selon l'une quelconque des revendications précédentes du type dans lequel la lampe (18) est destinée à être introduite d'arrière vers l'avant coaxialement à la paroi (24) du porte-lampe (14) jusqu'à ce que le culot (30) soit en butée contre une face d'épaulement radiale (28) du porte-lampe (14),
et du type dans lequel les moyens de fixation (58) du culot (30) de la lampe (18) comportent deux bras (64) parallèles qui s'étendent dans un plan radial à l'intérieur du porte-lampe (14) et qui sont montés pivotant autour d'un axe transversal (60) commun qui est agencé sensiblement tangentiellement à la paroi (24) du porte-lampe (14), entre une position avant et une position arrière , les bras (64) étant montés articulés par rapport à l'axe de pivotement (60) entre une première position fermée dans laquelle les extrémités libres (68) des bras (64) sont rapprochées l'une de l'autre et une deuxième position ouverte dans laquelle les extrémités libres (68) des bras (64) sont écartées l'une de l'autre vers laquelle ils sont rappelés élastiquement de manière que :
- dans une position fermée avant de blocage les bras (64) bloquent le culot (30) de lampe (18) contre la face d'épaulement (28) du porte-lampe (14) ;
- et que dans une position ouverte arrière de libération, le culot (30) soit susceptible de coulisser longitudinalement vers l'arrière, la rotation des bras (64) autour de l'axe de pivotement vers l'arrière étant limitée par une butée (75),
**caractérisé en ce que** la butée (75) est réalisée venue de matière avec la paroi (24) du porte-lampe (14).

14. Porte-lampe (14) selon la revendication précédente, **caractérisé en ce que** la butée (75) est réalisée par la lèvre arrière (75) d'une lumière (70) réalisée dans la paroi cylindrique (24) du porte-lampe (14).

15. Porte-lampe (14) selon la revendication précédente, **caractérisé en ce que** la lumière (70) est réalisée au voisinage de l'extrémité libre (68) des bras (64).

16. Porte-lampe (14) selon l'une quelconque des revendications 13 à 15, **caractérisé en ce que** l'axe de pivotement (60) commun est réalisé venu de matière avec les bras (64).

## Claims

1. A lamp holder for a headlight, in particular for a motor vehicle, which is intended to carry a lamp, the cap of which comprises means for the bayonet mounting of a high-voltage connector, the lamp holder comprising:
- a body delimited radially by a roughly cylindrical tubular wall with a longitudinal principal axis, produced from an electrically conductive material;
- means of fixing the cap of the lamp coaxially in the lamp holder so that the body of the high-voltage connector, when it is mounted on the lamp, extends longitudinally towards the rear from a rear end edge of the wall of the lamp holder;
- at least once claw electrically connected to the wall of the lamp holder and intended to be in contact with the body of the high-voltage connector, when it is mounted, so as to discharge the lamp holder, which is electrically charged by an electromagnetic field emitted by the lamp;
wherein the claw extends in a tangential direction with respect to the wall of the lamp holder and perpendicular with respect to the longitudinal principal axis.

2. Lamp holder according to claim 1, wherein the claw is carried by a rear end portion of a longitudinal finger that is fixed to an external face of the wall of the lamp holder and extends projecting with respect to the rear end edge of the wall of the lamp holder.

3. Lamp holder according to claim 2, wherein the claw extends from the finger in a tangential direction with respect to the wall of the lamp holder in the direction of the pivoting movement for the bayonet mounting of the high-voltage connector.

4. Lamp holder according to claim 3, wherein it comprises a plurality of claws that are carried by at least one finger.

5. Lamp holder according to claim 4, wherein the claws are arranged on the rear end portion of the finger, longitudinally one behind the other and parallel to each other so as to form a comb.

6. Lamp holder according to claim 1, wherein the claws are elastically deformable in flexion in a radial direction with respect to the principal axis of the lamp holder.

7. Lamp holder according to claim 2, wherein the finger is fixed to the wall of the lamp holder by means of a fixing flange.

8. Lamp holder according to claim 2, wherein the finger is fixed to the wall of the lamp holder by an elastic snapping of the front end portion of the finger in a housing of complementary shape.

9. Lamp holder according to claim 8, wherein the housing is formed by at least one carrier arranged on the external cylindrical face of the wall of the lamp holder so that the front end portion of the finger is mounted in a longitudinal sliding movement from rear to front between the external cylindrical face of the lamp holder and the carrier.

10. Lamp holder according to claim 9, wherein the front end portion of the finger comprises a lug that extends radially so as to be received by elastic deformation in an associated aperture carried by the wall of the lamp holder in order to lock the sliding of the finger towards the rear.

11. Lamp holder according to claim 10, wherein the aperture is carried by the carrier.

12. Lamp holder according to claim 9, wherein the front end portion of the finger has a radial shoulder face intended to be in contact with an opposite face of the carrier in order to lock the sliding of the finger towards the front.

13. Lamp holder according to claim 1, of the type in which the lamp is intended to be introduced from rear to front coaxially with the wall of the lamp holder until the cap is in abutment against a radial shoulder face of the lamp holder,
and of the type in which the means of fixing the cap of the lamp comprises two parallel arms that extend in a radial plane inside the lamp holder and that are mounted so as to pivot about a common transverse axis arranged substantially tangentially to the wall of the lamp holder, between a front position and a rear position, the arms being mounted so as to be articulated with respect to the pivot access between a first closed position in which the free ends of the arms are close to each other and a second open position in which the free ends of the arms are separated from each other, towards which they are elastically returned so that:
- in a closed front locking position, the arms lock the cap of the lamp against the shoulder face of the lamp holder;
- and so that, in a rear open release position, the cap is able to slide longitudinally towards the rear, the rotation of the arms about the pivot axis towards the rear being limited by a stop,
wherein the stop is produced in one piece with the wall of the lamp holder.

14. Lamp holder according to claim 13, wherein the stop is produced by the rear lip of an opening produced in the cylindrical wall of the lamp holder;

15. Lamp holder according to claim 14, wherein the opening is produced is the vicinity of the free end of the arms.

16. Lamp holder according to claim 13, wherein the common pivot axis is produced in one piece with the arms.

## Patentansprüche

1. Lampenträger (14) für Scheinwerfer (10), insbesondere eines Kraftfahrzeugs, der zum Halten einer Lampe (18) bestimmt ist, deren Sockel (30) Mittel zur Bajonettmontage eines Hochspannungssteckverbinders (32) aufweist, wobei der Lampenträger (14) umfasst:
- einen Körper, der radial begrenzt ist durch eine allgemein zylindrische rohrförmige Wand (24) mit einer Hauptlängsachse (A), welche aus einem elektrisch leitenden Material realisiert ist;
- Mittel (58) zur koaxialen Befestigung des Sockels (30) der Lampe (18) im Lampenträger (14), so dass sich der Körper (43) des Hochspannungssteckverbinders (32) nach dessen Anbringung an der Lampe (18) von einem hinteren Endrand (26) der Wand (24) des Lampenträgers (14) aus in Längsrichtung nach hinten erstreckt;
- wenigstens eine Kralle (34), die elektrisch mit der Wand (24) des Lampenträgers (14) verbunden und dazu bestimmt ist, mit dem Körper (43) des Hochspannungssteckverbinders (32) nach dessen Anbringung in Kontakt zu sein, so dass der Lampenträger entladen wird, der durch ein von der Lampe abgestrahltes elektromagnetisches Feld elektrisch geladen wird;
**dadurch gekennzeichnet, dass** sich die Kralle (34) in einer Richtung erstreckt, die zu der Wand (24) des Lampenträgers (14) tangential und zu der Hauptlängsachse (A) lotrecht ist.

2. Lampenträger (14) nach dem vorhergehenden Anspruch,
**dadurch gekennzeichnet, dass** die Kralle (34) von einem hinteren Endabschnitt (40) eines Längsfingers (36) getragen ist, der an einer Außenseite der Wand (24) des Lampenträgers (14) befestigt ist und sich bezüglich des hinteren Endrands (26) der Wand (24) des Lampenträgers (14) vorspringend erstreckt.

3. Lampenträger (14) nach dem vorhergehenden Anspruch,
**dadurch gekennzeichnet, dass** sich die Kralle (34) von dem Finger (36) aus in einer Richtung erstreckt, die zur Wand (24) des Lampenträgers (14) in Richtung der Drehbewegung zur Bajonettmontage des Hochspannungssteckverbinders (32) tangential ist.

4. Lampenträger (14) nach dem vorhergehenden Anspruch,
**dadurch gekennzeichnet, dass** er eine Mehrzahl von Krallen (34) umfasst, die von wenigstens einem Finger (36) getragen werden.

5. Lampenträger (14) nach dem vorhergehenden Anspruch,
**dadurch gekennzeichnet, dass** die Krallen (34) auf dem hinteren Endabschnitt (40) des Fingers (36) längs hintereinander und parallel zueinander solchermaßen angeordnet sind, dass sie einen Kamm bilden.

6. Lampenträger (14) nach einem der vorhergehenden Ansprüche,
**dadurch gekennzeichnet, dass** die Krallen (34) in einer zur Hauptachse (A) des Lampenträgers (14) radialen Richtung elastisch biegeverformbar sind.

7. Lampenträger (14) nach einem der Ansprüche 2 bis 6,
**dadurch gekennzeichnet, dass** die Befestigung des Fingers (36) an der Wand (24) des Lampenträgers (14) mittels eines Befestigungsbügels erfolgt.

8. Lampenträger (14) nach einem der Ansprüche 2 bis 6,
**dadurch gekennzeichnet, dass** die Befestigung des Fingers (36) an der Wand (24) des Lampenträgers (14) durch elastisches Einstecken des vorderen Endabschnitts (38) des Fingers (36) in eine komplementär geformte Aufnahme erfolgt.

9. Lampenträger (14) nach dem vorhergehenden Anspruch,
**dadurch gekennzeichnet, dass** die Aufnahme von wenigstens einer Klammer (44) gebildet ist, die auf der zylindrischen Außenseite der Wand (24) des Lampenträgers (14) solchermaßen angeordnet ist, dass der vordere Endabschnitt (38) des Fingers (36) mit einer Gleitbewegung in Längsrichtung von hinten nach vorne zwischen der zylindrischen Außenseite der Wand (24) des Lampenträgers (14) und der Klammer (44) angebracht wird.

10. Lampenträger (14) nach dem vorhergehenden Anspruch,
**dadurch gekennzeichnet, dass** der vordere Endabschnitt (38) des Fingers (36) eine Nase (52) aufweist, die sich radial solchermaßen erstreckt, dass sie durch elastische Verformung in einer zugeordneten Öffnung (54) aufgenommen wird, mit der die Wand (24) des Lampenträgers (14) versehen ist, um das Gleiten des Fingers (36) nach hinten zu blockieren.

11. Lampenträger (14) nach dem vorhergehenden Anspruch,
**dadurch gekennzeichnet, dass** die Klammer (44) mit der Öffnung (54) versehen ist.

12. Lampenträger (14) nach einem der Ansprüche 9 oder 10,
**dadurch gekennzeichnet, dass** der vordere Endabschnitt (38) des Fingers (36) eine radiale Schulterfläche (46) aufweist, die dazu bestimmt ist, mit einer Fläche (48) gegenüber der Klammer (44) in Kontakt zu kommen, um das Gleiten des Fingers (36) nach vorne zu blockieren.

13. Lampenträger (14) nach einem der vorhergehenden Ansprüche, des Typs, bei dem die Lampe (18) dazu bestimmt ist, von hinten nach vorne koaxial zur Wand (24) des Lampenträgers (14) eingeführt zu werden, bis der Sockel (30) an einer radialen Schulterfläche (28) des Lampenträgers (14) in Anschlag ist,
und des Typs, bei dem die Befestigungsmittel (58) des Sockels (30) der Lampe (18) zwei parallele Arme (64) aufweisen, die sich innen im Lampenträger (14) in einer radialen Ebene erstrecken und die um eine quer verlaufende gemeinsame Achse (60), die im Wesentlichen tangential zur Wand (24) des Lampenträgers (14) angeordnet ist, zwischen einer vorderen Stellung und einer hinteren Stellung schwenkbar angebracht sind, wobei die Arme (64) bezüglich der Drehachse (60) zwischen einer ersten geschlossenen Stellung, in der die freien Enden (68) der Arme (64) einander angenähert sind, und einer zweiten geöffneten Stellung, in der die freien Enden (68) der Arme (64) voneinander beabstandet sind und in die sie elastisch gedrängt werden, schwenkbar montiert sind, so dass:
- in einer vorderen Schließstellung die Arme (64) den Sockel (30) der Lampe (18) gegen die Schulterfläche (28) des Lampenträgers (14) klemmen;
- und in einer hinteren Freigabestellung der Sockel (30) in Längsrichtung nach hinten zu gleiten vermag, wobei die Drehbewegung der Arme (64) um die Drehachse nach hinten durch einen Anschlag (75) begrenzt ist,
**dadurch gekennzeichnet, dass** der Anschlag (75) durch einstückige Ausbildung mit der Wand (24) des Lampenträgers (14) ausgeführt ist.

14. Lampenträger (14) nach dem vorhergehenden Anspruch,
**dadurch gekennzeichnet, dass** der Anschlag (75) durch den hinteren Rand (75) einer Ausnehmung (70) realisiert ist, die in der zylindrischen Wand (24) des Lampenträgers (14) ausgeführt ist.

15. Lampenträger (14) nach dem vorhergehenden Anspruch,
**dadurch gekennzeichnet, dass** die Ausnehmung (70) in der Nähe des freien Endes (68) der Arme (64) ausgeführt ist.

16. Lampenträger (14) nach einem der Ansprüche 13 bis 15,
**dadurch gekennzeichnet, dass** die gemeinsame Drehachse (60) durch einstückige Ausbildung mit den Armen (64) ausgeführt ist.
